# FASCICULE DE BREVET EUROPEEN

(11) **EP 1 102 362 B1**
(45) Date de publication et mention de la délivrance du brevet: **28.01.2004**
(21) Numéro de dépôt: 00403159.7
(22) Date de dépôt: 14.11.2000
(51) Int. Cl.: H01R 13/62, H01R 13/502, H01R 13/52, H01R 13/453

(54) **Socle de prise de courant muni d'un dispositif d'étanchéité à soufflet**
Elektrische Steckdose mit Dichtungsbalg
Electric outlet with sealing bellow

(30) Priorité: 19.11.1999 FR 9914554
(43) Date de publication de la demande: 23.05.2001
(73) Titulaire: Société d'Exploitation des Procédés Maréchal S.E.P.M., 94417 Saint-Maurice Cedex (FR)
(72) Inventeur: Crestin, Joseph, 92170 Vanves (FR)
(74) Mandataire: Chambon, Gérard

(56) Documents cités:
- FR-A- 2 270 696
- FR-A- 2 701 604
- US-A- 5 584 712

## Description

L'invention concerne un socle de prise de courant muni d'un joint d'étanchéité à soufflet, ledit socle étant fixe ou mobile pour coopérer avec un connecteur.

On utilise ici le mot connecteur pour simplifier alors que selon des termes normalisés il s'agit d'un socle de connecteur.

Le connecteur peut être également fixe ou muni d'une poignée pour former une fiche.

Un tel socle de prise de courant est pourvu d'un couvercle et de contacts électriques qui sont montés dans un support isolant aménagé dans un carter et qui sont destinés à coopérer avec des contacts antagonistes d'un connecteur également muni d'un carter prévu pour venir s'introduire entre le support isolant et le carter du socle au cours de l'accouplement du connecteur et du socle.

Un dispositif de ce genre est notamment décrit dans le brevet Français 2 270 696.

L'un des problèmes à résoudre pour ce type de dispositif de connexion dans certaines conditions d'utilisation, concerne l'étanchéité du socle à l'état couvercle fermé, de même que l'étanchéité entre le socle et le connecteur, ce dernier étant accouplé, en position repos c'est-à-dire hors connexion, ou en position de connexion.

C'est pourquoi l'invention propose un socle de prise de courant qui est notamment remarquable en ce qu'un joint à soufflet est aménagé de manière étanche autour du support isolant du socle, entre ledit support isolant et le carter du socle tandis qu'au moins un moyen élastique est prévu pour solliciter ledit joint vers une position déployée, ledit joint prenant une position repliée lorsqu'il est sollicité par l'extrémité frontale du carter du connecteur à l'encontre de l'effet dudit moyen élastique.

Un socle de prise de courant, notamment comme celui décrit dans le brevet précité 2 270 696, est généralement pourvu en outre d'une rondelle d'éjection qui est aménagée entre le support isolant et le carter dudit socle et qui est destinée à être sollicitée par l'extrémité frontale du carter du connecteur au cours de l'accouplement du connecteur et du socle à l'encontre de l'effet d'au moins un moyen élastique dont ladite rondelle est munie.

Dans ce cas, avantageusement selon l'invention, le joint à soufflet recouvre au moins en partie le dessus de la rondelle d'éjection de telle sorte que cette partie recouvrante du joint est enserrée entre ladite rondelle et l'extrémité frontale du carter du connecteur en position d'accouplement du connecteur dans le socle, ledit moyen élastique de la rondelle d'éjection servant ainsi de moyen élastique pour le déploiement du joint.

De préférence, le couvercle du socle est muni d'une jupe annulaire destinée à s'introduire dans le carter du socle lorsque ledit socle n'est pas accouplé avec le connecteur, la hauteur de ladite jupe étant choisie pour qu'en position fermée son extrémité frontale vienne appuyer sous pression la partie du joint qui recouvre la rondelle d'éjection.

Dans ce dernier cas, avec un socle pourvu en outre d'au moins un disque de sécurité verrouillé en position angulaire au repos par au moins un bec prévu sur la rondelle d'éjection, le déverrouillage s'effectuant par le connecteur au cours de l'accouplement, la hauteur de la jupe du couvercle est choisie pour appuyer et repousser la rondelle d'éjection sans que celle-ci ne dépasse sa position de déverrouillage du disque de sécurité.

De la sorte, le joint selon l'invention assure l'étanchéité du socle, que celui-ci soit fermé par son couvercle, ou accouplé avec un connecteur en position repos ou en position de connexion.

L'invention sera bien comprise à la lecture de la description qui va suivre et qui se réfère aux dessins annexés dans lesquels:
- la figure 1 montre un socle de prise de courant selon l'invention, en perspective et coupes partielles avec son couvercle en position ouverte,
- la figure 2 montre en perspective et coupes partielles le socle de la figure 1 avec son couvercle en position fermée,
- les figures 3 et 4 montrent en perspective et coupes partielles le socle des figures 1 et 2 avec un connecteur en position respectivement de repos et de connexion.

Le mode de réalisation représenté concerne un socle de prise de courant 1 pourvu ici d'un manchon incliné 1'.

Le sens de représentation a été choisi pour des raisons de clarté et de compréhension mais le manchon 1' est généralement disposé sur une paroi verticale telle la paroi d'un coffret, tandis que le socle 1 se dirige plutôt vers le bas.

En outre, comme déjà dit, il pourrait s'agir d'une prise mobile auquel cas le manchon 1' serait remplacé par une poignée.

Le socle représenté comporte de manière connue des contacts, ici à pression en bout tel que le contact central 2 muni d'un ressort.

Ce contact central est en général un contact de terre tandis que bien entendu des contacts de phase sont prévus en périphérie.

Les contacts sont montés dans un support isolant 3 aménagé dans un carter 4.

Le carter 4 est muni d'un couvercle 5 monté pivotant, et qui est destiné à venir fermer le carter 4, comme le montre la figure 2, en venant se verrouiller dans cette position au moyen d'un crochet 6.

Les contacts du socle sont destinés à coopérer avec des contacts antagonistes d'un connecteur 8 (figures 3 et 4), lesdits contacts du connecteur se présentant par exemple sous la forme de broches fixes, tel le contact central 9 (figures 3 et 4).

Le connecteur 8 est pourvu d'une poignée 8' et constitue avec celle-ci une fiche.

Le connecteur 8 est également pourvu d'un carter 10 qui est destiné à venir s'introduire entre le support isolant 3 et le carter 4 du socle au cours de l'accouplement dudit connecteur et dudit socle.

Les contacts du socle, à l'exception éventuellement du contact central 2, sont protégés et cachés au repos par un disque de sécurité rotatif 7 muni d'au moins autant d'ajours que le connecteur et généralement ledit socle sont munis de contacts.

Le socle est pourvu en outre, dans le mode de réalisation représenté, d'une rondelle d'éjection 11 sollicitée par au moins un ressort tel que 12.

Cette rondelle d'éjection 11 est aménagée comme le montrent les dessins, entre le support isolant 3 et le carter 4 du socle.

La rondelle 11 peut ainsi être repoussée par l'extrémité frontale du carter 10 du connecteur (figures 3 et 4).

De plus, ladite rondelle 11 présente au moins un bec 13 (figures 1 à 3) qui verrouille au repos dans une certaine position angulaire le disque de sécurité 7 en s'introduisant dans un logement approprié de ce dernier.

On comprend que le disque de sécurité 7 est déverrouillé par le déplacement de la rondelle 11 sous l'action du carter 10 du connecteur 8 à l'encontre de l'effet du ressort 12 comme il sera expliqué ci-après, le disque de sécurité 7 étant ensuite entraîné en rotation par les contacts du connecteur 8.

Comme le montrent bien les dessins et en particulier les figures 1 et 2, un joint à soufflet 14 est aménagé autour du support isolant 3 du socle entre ledit support et le carter 4.

La base du joint 14 présente une partie annulaire 14a, disposée, dans cet exemple, comme le montrent les dessins, entre le support isolant 3 et une rainure appropriée du carter 4, tandis que l'autre extrémité dudit joint présente une partie 14b qui recouvre au moins en partie la rondelle d'éjection 11.

Le couvercle 5 présente en outre une jupe annulaire 15 dont la hauteur est choisie avec une certaine précision afin d'assurer par son extrémité frontale une certaine pression sur la partie 14b du joint 14 à l'encontre de l'effet du moyen élastique 12 de la bague d'éjection 11, comme le montre bien la figure 2, assurant ainsi une bonne étanchéité.

Toutefois, on comprend bien que dans cette position avec le couvercle fermé, celui-ci ne doit enfoncer la rondelle 11 que légèrement et en tout cas pas jusqu'à ce que son ou ses becs 13 déverrouillent le disque de sécurité, ce qui est bien visible sur la figure 2.

Si une bonne étanchéité est assurée en position couvercle fermé, on comprend qu'une étanchéité est également assurée en position accouplée hors connexion selon la figure 3, dite position repos, c'est-à-dire lorsque le carter 10 du connecteur 8, après avoir été introduit dans le carter 4 du socle 1 avec une translation suffisante pour exercer une pression sur la rondelle 11 afin de déverrouiller le disque de sécurité 7 (le bec 13 se retirant de son logement), a ensuite entraîné de manière classique le disque 7 dans un mouvement rotatif jusqu'à ce que les contacts du connecteur se soient alignés avec ceux du socle, lesdits mouvements translatif et rotatif étant par exemple obtenus au moyen d'un système classique du type baïonnette.

Dans cette position de la figure 3, la partie 14b du joint est enserrée sous pression entre l'extrémité frontale du carter 10 du connecteur 8 et la rondelle d'éjection 11.

Au cours de la translation complémentaire qui suit pour le connecteur 8, en vue d'effectuer la connexion et le verrouillage dudit connecteur 8 dans le socle 1 au moyen du crochet 6 (figure 4), le joint 14 s'écrase complètement ou presque comme représenté sur ladite figure 4, assurant toujours une bonne étanchéité.

On comprend qu'au cours du désaccouplement, le joint 14 reprend sa position initiale en se déployant sous l'action du ressort 12 de la rondelle de sécurité.

Toutefois, on comprend aussi que l'on profite ici du ressort 12, mais on pourrait bien sûr prévbir un moyen élastique spécifique pour le joint 14.

En outre, on pourrait équiper aussi selon l'invention un socle sans disque de sécurité, ou au contraire un socle avec un disque de sécurité et un disque complémentaire, comme prévu dans certains autres modes de réalisation connus.

Enfin, comme déjà dit, le manchon 1' du socle pourrait être remplacé par une poignée, l'ensemble constituant un prolongateur, ou encore la poignée 8' du connecteur pourrait être remplacée par un manchon et le manchon 1' du socle par une poignée. En outre, d'une manière générale, le manchon 1' pourrait aussi être un boîtier muni d'une arrivée de câble de connexion.

## Revendications

1. Socle de prise de courant (1) à couvercle (5) pourvu de contacts électriques (2) qui sont montés dans un support isolant (3) aménagé dans un carter (4) et qui sont destinés à coopérer avec des contacts antagonistes (9) d'un connecteur (8) également muni d'un carter (10) prévu pour venir s'introduire entre le support isolant (3) et le carter (4) du socle (1) au cours de l'accouplement du connecteur et du socle, ***caractérisé* en ce qu'**un joint à soufflet (14) est aménagé de manière étanche autour du support isolant (3) du socle (1), entre ledit support isolant (3) et le carter (4) du socle tandis qu'au moins un moyen élastique (12) est prévu pour solliciter ledit joint (14) vers une position déployée, ledit joint prenant une position repliée lorsqu'il est sollicité par l'extrémité frontale du carter (10) du connecteur (8) à l'encontre de l'effet dudit moyen élastique (12).

2. Socle de prise de courant selon la revendication 1, pourvu en outre d'une rondelle d'éjection (11) qui est aménagée entre le support isolant (3) et le carter (4) dudit socle (1) et qui est destinée à être sollicitée par l'extrémité frontale du carter (10) du connecteur (8) au cours de l'accouplement du connecteur et du socle à l'encontre de l'effet d'au moins un moyen élastique (12) dont ladite rondelle (11) est munie, ***caractérisé* en ce que** le joint à soufflet (14) recouvre au moins en partie le dessus de la rondelle d'éjection (11) de telle sorte que cette partie recouvrante (14b) du joint est enserrée entre ladite rondelle (11) et l'extrémité frontale du carter (10) du connecteur (8) en position d'accouplement du connecteur dans le socle, ledit moyen élastique (12) de la rondelle d'éjection (11) servant ainsi de moyen élastique pour le déploiement du joint.

3. Socle de prise de courant selon la revendication 2, ***caractérisé* en ce que** le couvercle (5) du socle (1) est muni d'une jupe annulaire (15) destinée à s'introduire dans le carter (4) du socle lorsque ledit socle n'est pas accouplé avec le connecteur (8), la hauteur de ladite jupe (15) étant choisie pour qu'en position fermée son extrémité frontale vienne appuyer sous pression la partie (14b) du joint qui recouvre la rondelle d'éjection (11).

4. Socle de prise de courant selon la revendication 3, pourvu en outre d'au moins un disque de sécurité (7) verrouillé en position angulaire au repos par au moins un bec (13) prévu sur la rondelle d'éjection (11), le déverrouillage s'effectuant par le connecteur (8) au cours de l'accouplement, ***caractérisé* en ce que** la hauteur de la jupe (15) du couvercle (5) est choisie pour appuyer et repousser la rondelle d'éjection (11 ) sans que celle-ci'ne dépasse sa position de déverrouillage du disque de sécurité (7).

## Claims

1. Power socket base (1) with a lid (5) and provided with electrical contacts (2) which are mounted in an insulating support (3) arranged in a casing (4) and designed to co-operate with opposing contacts (9) of a connector (8) also provided with a casing (10) designed to be introduced between the insulating support (3) and the casing (4) of the base (1) in the course of the coupling of the connector and the base, **characterised in that** a bellows seal (14) is arranged sealingly around the insulating support (3) of the base (1), between said insulating support (3) and the casing (4) of the base, whereas at least one elastic means (12) is provided to force said seal (14) towards an extended position, said seal adopting a folded position when it is forced by the front end of the casing (10) of the connector (8) against the effect of said elastic means (12).

2. Power socket base according to claim 1, additionally provided with an ejection ring (11) which is arranged between the insulating support (3) and the casing (4) of said base (1) and which is designed to be forced by the front end of the casing (10) of the connector (8) in the course of the coupling of the connector and the base against the effect of at least one elastic means (12) with which said ring (11) is provided, **characterised in that** the bellows seal (14) at least partly covers the top of the ejection ring (11) such that this covering portion (14b) of the seal is clamped between said ring (11) and the front end of the casing (10) of the connector (8) in the coupling position of the connector in the base, said elastic means (12) of the ejection ring (11) thus serving as elastic means for extension of the seal.

3. Power socket base according to claim 2, **characterised in that** the lid (5) of the base (1) is provided with an annular skirt (15) designed to be introduced into the casing (4) of the base when said base in not coupled with the connector (8), the height of said skirt (15) being chosen so that in the closed position its front end bears under pressure on the portion (14b) of the seal which covers the ejection ring (11).

4. Power socket base according to claim 3, provided additionally with at least one safety disc (7) locked in an angular position at rest by at least one projection (13) provided on the ejection ring (11), unlocking being effected by the connector (8) in the course of coupling, **characterised in that** the height of the skirt (15) of the lid (5) is chosen in order to bear on and push back the ejection ring (11) without the latter going beyond its position for unlocking of the safety disc (7).

## Patentansprüche

1. Elektrische Steckdose (1) mit Deckel (5), versehen mit elektrischen Kontakten (2), die auf einem in einem Gehäuse (4) untergebrachten isolierenden Träger (3) angebracht sind, und die mit Gegenkontakten (9) eines Steckverbinders (8) zusammenwirken sollen, der auch mit einem Gehäuse (10) versehen ist, das zum Einführen zwischen den isolierenden Träger (3) und das Gehäuse (4) der Steckdose (1) beim Zusammenfügen des Steckverbinders mit der Steckdose vorgesehen ist, **dadurch gekennzeichnet, dass** um den isolierenden Träger (3) der Steckdose (1) zwischen dem isolierenden Träger (3) und dem Steckdosengehäuse (4) ein Dichtungsbalg (14) auf dichte Weise angebracht ist, während mindestens ein elastisches Mittel (12) vorgesehen ist, um diese Dichtung (14) in Richtung einer gestreckten Position zu spannen, wobei die Dichtung eine zusammengefaltete Position annimmt, wenn sie entgegen der Wirkung des elastischen Mittels (12) durch das Vorderende des Gehäuses (10) des Steckverbinders (8) belastet wird.

2. Steckdose nach Anspruch 1, **dadurch gekennzeichnet**, außerdem mit einer Auswerferscheibe (11) versehen, die zwischen dem isolierenden Träger (3) und dem Gehäuse (4) der Dose (1) angebracht ist und durch das Vorderende des Gehäuses (10) des Steckverbinders (8) beim Zusammenfügen von Steckverbinder und Dose entgegen der Wirkung des mindestens einen elastischen Mittels (12), mit dem diese Scheibe (11) versehen ist, belastet werden soll, **dadurch gekennzeichnet, dass** der Dichtungsbalg (14) wenigstens zu einem Teil die Oberseite der Auswerferscheibe (11) überlappt, so dass dieser überlappende Teil (14b) der Dichtung zwischen dieser Scheibe (11) und dem Vorderende des Gehäuses (10) des Steckverbinders (8) eingeklemmt ist, wenn der Steckverbinder in die Dose eingesteckt ist, wobei das elastische Mittel (12) der Scheibe auch als elastisches Mittel zur Streckung der Dichtung dient.

3. Steckdose nach Anspruch 2, **dadurch gekennzeichnet, dass** der Deckel (5) der Dose (1) mit einer ringförmigen Schürze (15) versehen, die in das Dosengehäuse (4) eintreten soll, wenn die Dose nicht mit dem Steckverbinder (8) zusammengefügt ist, wobei die Höhe der Schürze (15) so gewählt wird, dass ihr Vorderende sich in geschlossener Lage unter Druck auf den die Auswerferscheibe (11) bedeckenden Abschnitt (14b) der Dichtung stützt.

4. Steckdose nach Anspruch 3, außerdem mit mindestens einer Sicherungsscheibe (7) versehen, die im ungenutzten Zustand in einer Winkelstellung durch mindestens eine auf der Auswerferscheibe (11) vorgesehene Nase (13) verriegelt ist, wobei die Entriegelung durch den Steckverbinder (8) beim Zusammenfügen bewirkt wird, **dadurch gekennzeichnet, dass** die Höhe der Schürze (15) am Deckel (5) so gewählt ist, dass diese die Auswerferscheibe (11) stützt und zurückdrückt, ohne dass diese über die Entriegelungsstellung für die Sicherungsscheibe (7) hinausgeht.
